# EUROPÄISCHE PATENTSCHRIFT

(11) **EP 1 540 121 B1**
(45) Veröffentlichungstag und Bekanntmachung des Hinweises auf die Patenterteilung: **13.12.2006**
(21) Anmeldenummer: 03773628.7
(22) Anmeldetag: 17.09.2003
(51) Int. Cl.: E05D 11/10

(54) **TÜRSCHARNIER FÜR KRAFTFAHRZEUGE MIT EINEM TÜRFESTSTELLER**
DOOR HINGE FOR MOTOR VEHICLES COMPRISING A DOOR ARRESTER
CHARNIERE DE PORTE POUR VEHICULES AUTOMOBILES COMPRENANT UN DISPOSITIF DE BLOCAGE DE PORTE

(30) Priorität: 17.09.2002 DE 10243212; 20.12.2002 DE 20220031 U
(43) Veröffentlichungstag der Anmeldung: 15.06.2005
(73) Patentinhaber: ISE Innomotive Systems Europe GmbH, 51702 Bergneustadt (DE)
(72) Erfinder: LÖWEN, Jakob, 51647 Gummersbach (DE); KUMOR, Gyula, H-1164 Budapest (HU); OLFERT, Johann, 51702 Bergneustadt (DE); HOLZRICHTER, David, 51647 Gummersbach (DE)
(74) Vertreter: Wenzel & Kalkoff
(86) Internationale Anmeldenummer: PCT/EP2003/010323
(87) Internationale Veröffentlichungsnummer: WO 2004/027190

(56) Entgegenhaltungen:
- DE-A- 19 963 702
- US-A- 3 905 064

## Beschreibung

Die Erfindung betrifft ein Türscharnier für Kraftfahrzeuge mit Feststeller, bestehend aus zwei Konsolen, nämlich
- einer Säulenkonsole und
- einer Türkonsole,
- die über einen Scharnierzapfen drehgelenkig miteinander verbunden sind,
- wobei der Feststeller ein aus Vertiefungen und Erhebungen bestehendes Rastprofil an einer der beiden Konsolen aufweist,
- mit dem ein Rastelement an der anderen der beiden Konsolen unter Druck insbesondere unter Federdruck in Eingriff steht,
- wobei das Rastelement beim Verschwenken der Tür eine Relativbewegung längs des Rastprofils ausführt und
- zum Feststellen der Tür beim Öffnen oder Schließen in eine der Vertiefungen des Rastprofils einrastet, wobei das Rastelement aus einem Rotor, mit mindestens zwei Flügeln besteht und die Flügel beim Abwälzen des Rotors auf dem Rastprofil Wälzpaarungen mit benachbarten Vertiefungen bilden.

Bei einem aus DE 198 11108 bekannten Türscharnier dieser Art ist das aus Vertiefungen und Erhebungen bestehende Rastprofil des Feststellers als Mitnehmerplatte an dem Scharnierzapfen befestigt, der axial und radial gesichert im Scharnierauge der Türkonsole befestigt ist, so daß die Mitnehmerplatte den Öffnungs- und Schließbewegungen der Tür folgt. Das mit dem Rastprofil unter Federdruck in Eingriff stehende Rastelement ist als Rolle ausgebildet, die am freien Ende des Bügels an einer an der Säulenkonsole befestigten Torsionsfeder drehbar gelagert ist und durch die Torsionsfeder an das Rastprofil angedrückt wird. Bei Bewegungen der Tür wird die Mitnehmerplatte durch den Scharnierbolzen um dessen Achse verschwenkt, wobei die Rolle an dem Rastprofil der Mitnehmerplatte entlangrollt und in die nächstgelegene Vertiefung des Rastprofils gedrückt wird, wenn die Bewegung der Tür nachläßt und eine dem gewünschten Öffnungswinkel der Tür entsprechende Zwischenposition oder die dem größtmöglichen Öffnungswinkel der Tür entsprechende Endposition eingenommen werden soll.

Dieser Feststeller hat sich in der Praxis bewährt. Die Feststellung der Tür in der Endposition oder in einer Zwischenposition erfordert jedoch einen relativ hohen Federdruck, damit die Rolle sicher in die entsprechende Vertiefung des Rastprofils gedrückt wird. Entsprechend hohe Kräfte sind erforderlich, um die Tür aus der Endposition oder aus einer Zwischenposition heraus weiterzubewegen, weil sich der Druck der Feder beim Herausrollen aus der Vertiefung bis zum Überrollen der angrenzenden Erhebung noch verstärkt. Deshalb erfordert der bekannte Feststeller zum Aufbringen sicherer Haltekräfte relativ starke Torsionsfedern mit entsprechendem Platzbedarf der übrigen Scharnierteile, und der Verschleiß durch Reibung ist entsprechend hoch.

Aus der DE 199 63 702 ist eine Feststellvorrichtung für Scharniere bekannt, bei der ein als Zahnsegment ausgebildetes Rastteil, nämlich ein Rastprofil, unter Federwirkung mit einem drehbaren Nockenrad in Eingriff steht. Bei einer Schwenkbewegung der beiden Bauteile, die durch das Scharnier drehbar miteinander verbunden sind, rollt das Nokkenrad auf der Stirnfläche des Zahnsegmentes ab und seine Nocken rasten in die Zwischenräume zwischen den zahnartigen Vorsprüngen des Zahnsegmentes ein. Hierbei ergeben sich beim Abrollen des Nockenrades auf dem Zahnsegment Wälzpaarungen mit den Vertiefungen des Zahnsegmentes, wobei stets ein Nocken mit einer Vertiefung in Eingriff kommt. Deshalb unterscheidet sich diese Feststellvorrichtung in ihrer Wirkung nicht grundsätzlich von dem vorstehend angegebenen Feststeller.

Der Erfindung liegt deshalb die Aufgabe zugrunde, einen Türfeststeller zu schaffen, der zum sicheren Festhalten der Tür in Zwischenpositionen oder in der Endposition einen geringeren Kraftaufwand zuläßt und den Spielraum für Änderungen und Anpassungen des Scharnieraufbaus vergrößert.

Zur Lösung dieser Aufgabe wird erfindungsgemäß vorgeschlagen, daß
- zum Feststellen der Tür in vorbestimmten Positionen zwei Flügel gleichzeitig in benachbarte Vertiefungen einrasten.

Der Erfindung liegt die Erkenntnis zugrunde, daß eine sichere Feststellung der Tür in einer Zwischenposition bzw. in der Endposition erreicht wird, wenn das Rastelement unter Federdruck nicht nur in eine einzige Vertiefung gedrückt wird, sondern sich unter Federdruck gleichzeitig in zwei benachbarten Vertiefungen abstützt. Hierfür geht die Erfindung von den bisher bekannten Rastelementen wie der vorstehend erwähnten Rolle oder wie einem bloßen Federbügelende mit kreisrundem Querschnitt, das an dem Rastprofil entlanggleitet, ab, und es wird stattdessen erfindungsgemäß ein Rotor vorgesehen, der mindestens zwei Flügel aufweist, die so gestaltet sind, daß sie bei einer Relativbewegung von Rastprofil und Rastelement beim Abwälzen des Rotors auf dem Rastprofil nacheinander mit benachbarten Vertiefungen in Eingriff kommen und in der Zwischenposition sowie in der Endposition jeweils zwei Flügel gleichzeitig in benachbarten Vertiefungen einrasten.

Die Erhebungen zwischen den Vertiefungen müssen beim Stand der Technik stets ausgeformt, nämlich möglichst bogenförmig ausgebildet, sein, damit das z.B. rollenförmige Rastelement unter Federdruck an den Flanken der Erhebungen entlang bis zum Grund der benachbarten Vertiefung rollt. Nach dem erfindungsgemäßen Prinzip kommt das Rastelement, nämlich der Rotor, in der Regel nur noch mit den Vertiefungen in Eingriff. Dabei bildet das in die Vertiefung eingreifende Flügelende ein Schwenklager für den Rotor, so daß dieser eine Schwenkbewegung um das Schwenklager ausführt, bis der nächste Flügel mit seinem Ende in die nächste Vertiefung eingreift und so das nächste Schwenklager bildet usw. Weil die Drehbewegung des Rotors um seine Mittelachse die vorgenannte Schwenkbewegung überlagert, besteht die Bahn der Mittelachse des Rotors aus aneinander anschließenden Kreisbahnabschnitten.

Nach einer Weiterbildung ist vorgesehen, daß die radial nach außen weisenden Flügel des Rotors und die Vertiefungen des Rastprofils jeweils bogenförmig ausgebildet sind. Auf diese Weise wird ein definierter Eingriff zwischen den Flügelenden und den Vertiefungen des Rastprofils erreicht, wenn das betreffende Flügelende in der Vertiefung eine Drehbewegung ausführt, wenn nämlich der Rotor um dieses Flügelende bis zum Eingriff des nächsten Flügelendes in die benachbarte Vertiefung verschwenkt wird.

Für die vorgenannte Schwenklagerfunktion ist es vorteilhaft, wenn die Enden der Flügel des Rotors und die Vertiefungen des Rastprofils der Form nach jeweils einem Kreisbogenabschnitt entsprechen. Dabei soll der Radius der Kreisbogenabschnitte des Flügelendes und der Vertiefung möglichst jeweils gleich sein. Die Bogenabschnitte der Vertiefungen sollen halbkreisförmig sein.

Der Rotor und die Flügel des Rotors lassen sich in verschiedener Weise ausbilden. Nach einer Weiterbildung ist deshalb vorgesehen, daß der Rotor ein Nabenteil für eine Drehachse und wahlweise hiervon einteilig mit dem Nabenteil ausgehende Flügel, wie bei einem Zahnrad, oder alternativ hierzu eine das Nabenteil umfassende Aufnahme z. B. mindestens eine Scheibe aufweist, auf der als Flügel Rollen drehfest oder vorzugsweise drehbar angeordnet sind, die die Kreisbogenabschnitte zum Einrasten in die Vertiefungen des Rastprofils bilden, wobei der Radius der Kreisbogenabschnitte, wie bereits vorstehend erwähnt, jeweils möglichst gleich sein soll. Auf diese beiden bevorzugten Ausführungsformen ist die Erfindung keineswegs beschränkt. Der zahnradförmige Rotor zeichnet sich durch ein hohes Maß an Robustheit aufgrund seiner einteiligen Ausführung aus. Als drehfeste Zapfen oder vorzugsweise als drehbare Rollen ausgebildete Flügel auf mindestens einer Scheibe, vorzugsweise zwischen zwei Scheiben angeordnet, lassen eine einfache Herstellung des Rotors zu. Darüber hinaus können drehbar angeordnete Rollen auf dem Rastprofil leichter abrollen und bilden dennoch die erfindungsgemäß angestrebte stabile Lage der Tür in der jeweiligen Zwischen- bzw. Endposition. Im folgenden umfaßt der Begriff "Flügel" und "Flügelende" sowohl zahnförmige Arme und deren Enden als auch die Rollen und deren nach außen weisenden Abschnitte, ohne daß hierauf besonders hingewiesen wird.

Wegen der vorgenannten Bewegungsverhältnisse des Rotors beim Abwälzen auf dem Rastprofil ist nach einer erfindungsgemäßen Weiterbildung vorgesehen, daß die Form und Größe der Vertiefungen sowie ihr Abstand voneinander so auf die Anzahl und auf die Ausbildung der Flügel des Rotors abgestimmt sind, daß ein Flügelende und eine Vertiefung, wenn sie im Eingriff miteinander stehen, jeweils ein Schwenklager für den Rotor bilden, so daß die Drehachse des Rotors beim Abwälzen des Rotors auf dem Rastprofil jeweils eine bogenförmige vorzugsweise kreisbogenförmige Schwenkbewegung zwischen zwei Raststellungen ausführt. Insofern bildet der Eingriff der Flügelenden in den Vertiefungen auch eher Schwenklagerpaarungen statt Wälzpaarungen.

Vorzugsweise weist der Rotor zwei, drei oder vier Flügel in symmetrischer Anordnung auf, ohne daß hiermit eine Beschränkung der Erfindung vorgenommen wird.

Zwischen der ersten und der letzten Vertiefung des Rastprofils sind zweckmäßig drei weitere Vertiefungen angeordnet, so daß zwei Zwischenpositionen des Rotors zusätzlich zu der äußeren Endposition und der Schließposition, die der geschlossenen Lage der Tür entspricht, möglich sind. Je nach Größe des maximalen Öffnungswinkels der Tür sowie in Abhängigkeit von der Anzahl der gewünschten Rastpositionen der Tür beim Öffnen und Schließen sind jedoch ohne weiteres auch mehr Zwischenpositionen möglich.

Zum Ausgleichen von Einbautoleranzen läßt sich das Türscharnier dadurch sehr einfach anpassen, daß die erste Vertiefung, mit der ein Flügel des Rotors in Eingriff steht, wenn die Tür geschlossen ist, eine Verlängerung aufweist, so daß der Rotor in der geschlossenen Lage der Tür über die sog. o-Position des Scharniers hinausbewegt werden kann. Die o-Position des Scharniers würde der letzten Raststellung entsprechen, in der sich der Rotor mit zwei Flügeln in den beiden letzten Vertiefungen des Rastprofils bei geschlossener Tür abstützt. Durch eine einfache Verlängerung der ersten bzw. letzten Vertiefung kann die o-Position des Türscharniers jedoch ohne weiteres "überfahren" werden, so daß sich beispielsweise für das Türscharnier eine Position von -5° in der Schließlage der Tür ergibt. Unter diesen Umständen würde ein Flügelende des Rotors in der Verlängerung der ersten Vertiefung stehen, während der benachbarte Flügel des Rotors an der ersten Erhebung des Rastprofils anliegt. Diese Position des Rotors kann ohne weiteres in Kauf genommen werden, weil die Tür geschlossen ist und es deshalb nicht darauf ankommt, die Tür in einer Zwischenposition festzuhalten.

Vorzugsweise ist das Rastprofil an der Innenseite oder an der Außenseite eines Bogens ausgebildet, der mit der einen der beiden Konsolen fest verbunden ist, und der Rotor ist dann zum Verschwenken mit der anderen Konsole ausgebildet. Ein bogenförmiger Verlauf des Rastprofils läßt es zu, daß das Rastelement, nämlich der Rotor, längs einer entsprechend bogenförmigen Bahn, vorzugsweise längs einer Kreisbogenbahn bewegt wird, deren Mittelpunkt auf der Achse des Scharnierzapfens liegt. Dadurch werden Weiterbildungen der Erfindung möglich, die noch erläutert werden.

Für den notwendigen Andruck des Rotors an das Rastprofil ist nach einer Weiterbildung vorgesehen, daß der Rotor auf einer in Richtung auf das Rastprofil hin unter Federdruck stehenden Achse drehbar gelagert ist. Eine besonders einfache Lösung hierfür ergibt sich, wenn die federbelastete Drehachse am freien Ende eines Arms einer Bügelfeder ausgebildet ist. Wenn der andere Arm der Bügelfeder an dem Scharnierzapfen befestigt ist, ergibt sich eine sehr einfache Konstruktion für eine federbelastete Drehachse des Rotors. Vorzugsweise erstreckt sich dabei der andere Arm der Bügelfeder durch eine koaxiale Bohrung in dem Scharnierzapfen, und in dieser Lage ist der Arm der Bügelfeder in dem Scharnierzapfen zweckmäßig radial und axial gesichert. Hierdurch ergibt sich eine sehr platzsparende Konstruktion, bei der die Bügelfeder ohne zusätzlichen Platzbedarf mit ihrem anderen Arm sicher im Scharnierzapfen angeordnet und gehalten ist, während der freie Arm als Drehlager für den Rotor dient und die Federkraft der Bügelfeder den freien Arm und damit den Rotor gegen das Rastprofil drückt, das im wesentlichen konzentrisch zu der Scharnierachse angeordnet ist. Deshalb besteht eine erfindungsgemäße Weiterbildung darin, daß der freie Arm der Bügelfeder den Rotor unter Federvorspannung an das Rastprofil an der Innenseite oder an der Außenseite des Bogens drückt.

Damit die Bewegung des Rotors längs des Rastprofils exakt der Schwenkbewegung der Tür folgen kann, ist es zweckmäßig, daß der freie Arm der Bügelfeder, an dem der Rotor drehbar gelagert ist, geführt wird, ohne daß die Schwenkbewegungen des Rotors behindert werden. Denn während der Schwenkbewegung ändert sich der Abstand zwischen dem Drehlager und der Achse des Scharnierzapfens ständig. Als erfindungsgemäße Weiterbildung ist deshalb eine Führung des freien Arms der Bügelfeder in einer radialen Nut eines Führungsarms vorgesehen, der an dem Scharnierzapfen befestigt ist. Der Führungsarm wird entsprechend der Drehung des Scharnierzapfens mitverschwenkt, wobei er den freien Arm der Bügelfeder mitnimmt, der ungehindert in der radialen Nut des Führungsarms hin- und herbewegt wird entsprechend der aus Kreisbogenabschnitten bestehenden Bahn der Drehachse des Rotors.

Was den übrigen Aufbau des Türscharniers anbelangt, ist nach einer Weiterbildung vorgesehen, daß der Bogen, an dessen Innenseite das Rastprofil ausgebildet ist, eine Ausnehmung einer Bogenplatte begrenzt, die mit einer der beiden Konsolen fest verbunden ist, während die Drehlagerung des Rotors mit der anderen der beiden Konsolen verbunden ist. An dieser Stelle wird deutlich, daß für die Erfindung - einer Innenverzahnung vergleichbar - bevorzugt wird, daß der Rotor in einer Ausnehmung einer Bogenplatte angeordnet ist, an deren einer Seite sich das bogenförmig verlaufende Rastprofil befindet. Es ist auch möglich, den Rotor mit einem außenliegenden Rastprofil z.B. an der Außenseite eines Bogens, zusammenwirken zu lassen. Für die Erfindung wird jedoch bevorzugt, daß der Rotor innen läuft. Zum einen wird dadurch der Aufbau des Türscharniers kompakter, und zum anderen ergibt sich ein geschlossener Aufbau des Türscharniers im Gegensatz zum Stand der Technik, und es besteht auch eine bessere Möglichkeit zum Einsatz reibungsmindernder Mittel wie z.B. die Benutzung reibungsmindernder Überzüge für die Rotorflügel und mindestens für die Vertiefungen des Rastprofils und/oder die Verwendung einer Dauerschmierung, ohne daß äußere Störeinflüsse wirksam werden können.

Ob das Rastprofil wie beim Stand der Technik über den Scharnierzapfen mit der Türkonsole oder umgekehrt das Rastelement, also im vorliegenden Fall der Rotor, über den Scharnierzapfen mit der Türkonsole verbunden wird, hängt von den konstruktiven Erfordernissen des jeweiligen Anwendungsfalls ab. Für die Erfindung wird, wie oben bereits deutlich wurde, bevorzugt, daß das Rastprofil innen an einem Aufnahmeteil (z.B. an dem Bogen einer Bogenplatte) ausgebildet ist, das mit der Türkonsole fest verbunden ist, und daß den Rotor tragende Teile fest mit dem Scharnierzapfen verbunden sind, der sich in der montierten Lage des Scharnier durch das Scharnierauge der Türkonsole erstreckt, wo er drehbar gelagert ist, und der verdrehsicher sowie gegen axiale Verschiebung gesichert in dem Scharnierauge der Säulenkonsole befestigt ist.

Zum Schutz des Rastprofils sowie des Rastelements und der übrigen insbesondere der bewegten und beanspruchten Bauteile des Feststellers wird bevorzugt, daß das Aufnahmeteil (z. B. Bogenplatte) an der an die Türkonsole angrenzenden Seite durch eine Deckplatte abgeschlossen ist.

Wenn das Scharnierauge der Türkonsole mit der Bogenplatte um den Scharnierzapfen drehbar auf dem Scharnierauge der Säulenkonsole gelagert ist, reicht es aus, wenn der Scharnierzapfen unten in axialer Richtung durch eine Klemme gesichert wird.

Wenn die Vorteile der kompakten Bauweise des Türscharniers und ebenso die Möglichkeiten einer relativ geschlossenen Bauweise durch eine innere Anordnung des Rotors z. B. in der Ausnehmung einer Bogenplatte benutzt werden, wirkt es sich besonders vorteilhaft aus, wenn die den Feststeller bildenden Bauteile, insbesondere das Rastprofil und der Rotor sowie die Andrück- bzw. Federvorrichtung mit einer Schutzkappe abgedeckt sind. Denn in diesem Fall ergibt sich nicht nur eine sehr kompakte sondern auch eine weitgehend geschlossene Bauweise des Türscharniers. Hieraus ergeben sich primär eine Reihe von Vorteilen für die Funktion des Feststellers sowie auch im Gebrauch, weil Türscharniere mit Feststeller gewöhnlich, wie der Stand der Technik zeigt, Verschmutzungen ausgesetzt sind und dabei auch die Gefahr der Berührung verschmutzter Scharnierteile mit der Hand oder mit Kleidungsstücken oder dergleichen besteht. Vorzugsweise entspricht die Schutzkappe im Querschnitt im wesentlichen dem Umrissprofil der Bogenplatte des Feststellers, so daß die Schutzkappe nicht mehr Raum als nötig beansprucht und sich auch ein ansprechendes Design ergibt. Außerdem ergibt sich dadurch eine leichte Befestigung der Schutzkappe unmittelbar an der Bogenplatte, z.B. durch federndes Einrasten des Schutzkappenrandes unterhalb der Bogenplatte.

Das Türscharnier soll zur Montage der Tür teilbar sein. Hierfür wird bevorzugt, daß der Scharnierzapfen in vormontierter Lage des Türscharniers mit dem Scharnierauge der jeweiligen Konsole - vorzugsweise der Türkonsole - durch einen Stift gesichert ist, der durch das Scharnierauge hindurch in eine Öffnung, insbesondere in eine Nut, am Umfang des Scharnierzapfens greift.

Nach einer Weiterbildung der Erfindung ist vorgesehen, daß als Rotor eine drehbar am freien Ende der Bügelfeder gelagerte ringförmige Rolle bzw. ein Rad mit einem entsprechenden an der Innenseite der Bogenplatte ausgebildeten Rastprofil in Eingriff steht.

Für die Anwendung der Erfindung auf das sog. "Einheitsscharnier", für das sich in der eingangs berücksichtigten DE 198 11 108 ein Ausführungsbeispiel befindet, wird zur Erreichung einer weitestgehenden Beibehaltung des grundsätzlichen Aufbaus dieses Scharniertyps nach einer Weiterbildung vorgeschlagen, daß die Bogenplatte mit an der Außenseite des Bogens angeordneten Vertiefungen des Rastprofils verdrehfest mit dem Scharnierzapfen und dieser einerseits verdrehfest mit dem Scharnierauge der Türkonsole und andererseits drehbar in dem Scharnierauge der Säulenkonsole angeordnet ist.

Insbesondere für diese Ausführungsform nach der Erfindung ist vorgesehen, daß sich der freie den Rotor drehbar tragende Arm der Bügelfeder unterhalb der Säulenkonsole erstreckt und sich in einem vorzugsweise zweifach U-förmig gebogenen Federteil fortsetzt, der an dem Flügel der Säulenkonsole befestigt ist. Dabei wird der Rotor am oberen freien Ende des freien Arms der Bügel- bzw. Torsionsfeder vorzugsweise drehbar gelagert und an das Rastprofil federnd angedrückt.

Für eine sichere axiale Führung des Rotors an der Bogenplatte, wenn sich die Bogenplatte während des Verschwenkens der Tür an der Bogenplatte entlangbewegt, ist vorzugsweise vorgesehen, daß oberhalb und/oder unterhalb des Rotors eine Scheibe drehbar befestigt ist, die die Bogenplatte teilweise übergreift. Vorzuziehen ist ein Rotor mit zwei Scheiben, und zwar vor allem dann, wenn die Flügel des Rotors aus Rollen gebildet werden.

Im Falle der Ausbildung der Flügel des Rotors mit Rollen sind zweckmäßig Lagerzapfen als Drehlager für die Rollen zwischen zwei Scheiben befestigt.

Ausführungsbeispiele der Erfindung werden nachstehend anhand der Zeichnungen näher erläutert. In den Zeichnungen zeigen:
- Fig. 1: eine Seitenansicht eines Türscharniers im Schnitt entlang der Linie I-I von Fig. 2;
- Fig. 2: eine Draufsicht des Scharniers von Fig. 1 zur Darstellung des bereits in der Ansicht des Türscharniers von Figur 1 sichtbaren Türfeststellers, jedoch ohne Schutzkappe, sowie zur Verdeutlichung der Einbaulage des Scharniers an einem Rahmen und an einer Tür eines Kraftfahrzeuges;
- Fig. 3: eine Ansicht eines Türscharniers mit einer Bogenplatte, die außer den beiden Endpositionen eine Zwischenposition des Türscharniers und damit der Tür zuläßt;
- Fig. 4: eine Ansicht einer Einzelheit des Türscharniers in Draufsicht, nämlich eines Rotors in der Schließlage der Tür;
- Fig. 5: eine Ansicht eines Türfeststellers mit Bogenplatte in einer Zwischenstellung, die einem Öffnungswinkel der Tür von 40° entspricht;
- Fig. 6: eine ähnliche Ansicht wie in Fig. 5, jedoch mit vollständig geöffneter Tür mit einem Öffnungswinkel von 75°;
- Fig. 7: eine Ansicht eines Türfeststellers mit Rastpositionen in symmetrischer Verteilung und einer variablen Endstellung des Türscharniers in der Schließlage der Tür;
- Fig. 8: eine ähnliche Ansicht eines Türfeststellers wie in Fig. 7, jedoch mit nur teilweise symmetrischer Verteilung der Rastpositionen;
- Fig. 9: eine ähnliche Darstellung eines Türfeststellers wie in Fig. 7 und 8, jedoch mit asymmetrischer Verteilung der Rastpositionen;
- Fig. 10: eine Ansicht eines Türfeststellers - ähnlich wie in Fig. 7-9 -, jedoch mit einem Rotor mit zwei Flügeln statt drei Flügeln wie in den vorhergehenden Ausführungsbeispielen;
- Fig. 11: eine Ansicht zur Veranschaulichung des Zusammenfügens eines vormontierten Türscharniers beim Einsetzen der Tür in den Rahmen;
- Fig. 12: eine perspektivische Ansicht einer Darstellung eines weiteren Ausführungsbeispiels des erfindungsgemäßen Türscharniers;
- Fig. 13: eine perspektivische auseinandergezogene Darstellung des Türscharniers von Fig. 12;
- Fig. 14: eine perspektivische Ansicht von auseinandergezogenen Darstellungen von zwei im wesentlichen dem Ausführungsbeispiel von Fig. 12 und 13 entsprechenden Türscharnieren;
- Fig. 15: eine perspektivische Ansicht eines weiteren Ausführungsbeispiels eines Kraftfahrzeugscharniers mit Feststellers;
- Fig. 16: eine perspektivische Ansicht einer auseinandergezogenen Darstellung der Bauteile des Scharniers von Fig. 15;
- Fig. 17: eine Teildraufsicht auf den Türfeststellerbereich des Scharniers von Fig. 15 und 16;
- Fig. 18: eine Schnittansicht zu Fig. 17, um 180° gedreht dargestellt;
- Fig. 19: eine Schnittansicht eines weiteren Ausführungsbeispiels der Erfindung mit Darstellung einer Lagerung eines Rotors des Türfeststellers auf einer Bügelfeder, wobei der Schnitt entlang der Linie B-B von Fig. 20 verläuft;
- Fig. 20: eine Draufsicht zu Fig. 19;
- Fig. 21: eine Schnittansicht einer weiteren Ausführungsform einer Lagerung des Rotors auf einer Bügelfeder als Pendellagerung, wobei die Schnittansicht entlang der Linie A-A von Fig. 22 verläuft;
- Fig. 22: eine Draufsicht zu Fig. 21;
- Fig. 23: eine Draufsicht auf einen Rotor mit symmetrisch und gleichmäßig angeordneten Flügeln;
- Fig. 24: eine Schnittansicht eines weiteren Ausführungsbeispiels einer Pendellagerung des Rotors auf dem freien Arm der Bügelfeder, wobei die Schnittebene entlang der Linie C-C von Fig. 25 verläuft;
- Fig. 25: eine Draufsicht zu Fig. 24;
- Fig. 26: eine Schnittansicht eines weiteren Ausführungsbeispiels für eine Lagerung des Rotors auf dem freien Arm der Bügelfeder, nämlich unter Anwendung einer Nadellagerung, wobei die Schnittansicht entlang der Linie B-B von Fig. 27 verläuft;
- Fig. 27: eine Draufsicht zu Fig. 26;
- Fig. 28: eine perspektivische Ansicht eines Kraftfahrzeugscharniers mit Türfeststeller von unten mit einem käfigförmigen Rotor mit balligen Zapfen als Rotorflügeln;
- Fig. 29: eine ähnliche Ansicht eines Türscharniers wie in Fig. 28 in perspektivischer Ansicht von unten, und zwar mit einem käfigförmigen Rotor, wobei das Türscharnier in geschlossener Position der Tür dargestellt ist;
- Fig. 30: eine ähnliche perspektivische Ansicht des Kraftfahrzeugscharniers wie in Fig. 28 und 29, jedoch bei geöffneter Tür mit Einrastung des Türfeststellers in einer Zwischenrastposition;
- Fig. 31: eine Draufsicht des Türscharniers von Fig. 30;
- Fig. 32: eine auseinandergezogene Darstellung der Bauteile des bei den Scharnieren gemäß Fig. 28-31 verwendeten Rotors,
- Fig. 33: eine Seitenansicht eines aus den Bauteilen gemäß Fig. 32 hergestellten Rotors mit Lagerung auf dem freien Arm einer Bügelfeder;
- Fig. 34: eine Draufsicht zu Fig. 33;
- Fig. 35: eine perspektivische Ansicht des z. B. in Fig. 33 und 34 gezeigten Rotors im Eingriff mit einer Bogenplatte eines Türfeststellers und mit Drehlagerung auf dem freien Arm einer Bügelfeder;
- Fig. 36: eine schematische Ansicht einer weiteren Form des Rotors sowie des Rastprofils an der Bogenplatte mit gegenseitigem Eingriff dieser Bauteile.

In Figur 1-3 weist ein Türscharnier mit Feststeller eine Türkonsole 1 mit einem Flügel 1a zum Anbringen an einem teilweise in Figur 2 dargestellten Türrahmen T eines Kraftfahrzeugs und eine Säulenkonsole 2 mit einem Flügel 2a zum Befestigen an einem teilweise dargestellten Rahmen R auf, wobei die Rahmenöffnung durch Verschwenken der Tür geöffnet und geschlossen wird. Gewöhnlich sind zwei Türscharniere im Abstand übereinander angeordnet. Es reicht aus, wenn eines der beiden Scharniere mit einem Türfeststeller wie im Fall der Ausführungsbeispiele der vorliegenden Erfindung ausgerüstet wird und das andere Scharnier nur eine Trag- und Schwenkfunktion übernimmt. Der erfindungsgemäße Türfeststeller ist, wie noch deutlich wird, zum Feststellen der Tür in einer Endposition und in mehreren Zwischenpositionen vorgesehen.

Auf einem Scharnierauge 2b der Säulenkonsole 2 ist ein Scharnierauge 1b der Türkonsole 1 um einen Scharnierzapfen 3 drehbar gelagert. Hierfür ist der Scharnierzapfen 3 über einen Absatz 2c in einer Bohrung des Scharnierauges 2b mittels einer Abflachung 3a verdrehfest angeordnet. Das Scharnierauge 1b der Türkonsole 1 ist gegenüber dem Scharnierzapfen 3 um eine Drehachse 27 verdrehbar. In einer entsprechenden Bohrung des Scharnierauges 1b der Türkonsole 1 befindet sich ein Radiallager 14, und zwischen den beiden Scharnieraugen 1b und 2b ist ein Axiallager 13 vorgesehen.

Wie insbesondere Figur 1 zeigt, erstreckt sich der Scharnierzapfen 3 durch einen Führungsarm 8, der über einen Absatz 10 verdrehfest mit dem Scharnierzapfen 3 verbunden ist, ferner durch eine als Aufnahmeteil dienende Bogenplatte 4, gegenüber der der Scharnierzapfen 3 relativ drehbar ist, anschließend durch eine mit der Bogenplatte 4 fest verbundene Deckplatte 7, gegenüber der der Scharnierzapfen 3 ebenfalls relativ drehbar ist, sowie durch die beiden Scharnieraugen 1b, 2b. In einer entsprechenden Nut 11a nahe dem Scharnierauge 2b sowie in einer Nut 12a nahe dem Führungsarm 8 sind jeweils Klemmen 11, 12 als äußere axiale Sicherungen der Lage des Scharnierzapfens 3 und des Zusammenhalts der vorgenannten Bauteile vorgesehen.

Durch den Scharnierzapfen 3 hindurch erstreckt sich koaxial in Längsrichtung eine Bohrung 3b, in der ein Arm 19 einer Bügelfeder 17 angeordnet und mit geeigneten Mitteln wie einer engstmöglichen Passung und/oder einer formschlüssigen Sicherung wie Nut und Feder oder dergleichen gegen axiale und radiale Verschiebungen gesichert ist. An dem unter dem Scharnierauge 2b vorstehenden Ende des Scharnierzapfens 3 ist durch entsprechende Verformung dieses Endes an einer Einschnürung des Arms 19 der Bügelfeder 17 eine axiale Sicherung 20 hergestellt.

Ein quer zur Längsachse des Scharnierzapfens 3 in das Scharnierauge 1b einsteckbarer Stift 15 greift in eine Nut 16 an dem Scharnierzapfen 3 zur Sicherung des Türscharniers in vormontiertem Zustand.

Die Bogenplatte 4 weist für die Ausbildung eines Türfeststellers eine Ausnehmung 5 in der insbesondere aus Figur 2 ersichtlichen Form und Lage auf, die auf einer Seite von einem Bogen 6 begrenzt wird. An der Innenseite des Bogens 6 erstreckt sich ein Rastprofil 21 bestehend aus etwa halbkreisförmigen Vertiefungen 22, zwischen denen relativ flach verlaufende Erhebungen 23 liegen.

Am Ende des freien Arms 18 der Bügelfeder 17 ist, wie vor allem Figur 1 in Verbindung mit Figur 2 zu entnehmen ist, eine Drehachse 26 ausgebildet, auf der ein Rotor 24 drehbar gelagert ist, der drei Flügel 25 in symmetrischer Anordnung, wie aus der Zeichnung ersichtlich, mit halbkreisförmigen Flügelenden aufweist, deren Radius im wesentlichen dem Halbkreisbogen der Vertiefungen 22 entspricht.

Wie aus Figur 1 zu entnehmen ist, ist das Türscharnier an der Seite, an der sich der Türfeststeller befindet, mit einer Schutzkappe 11b abgedeckt, die im Querschnitt im wesentlichen der Umrissform der Bogenplatte 4 (vgl. Figur 2) entspricht und vorzugsweise federnd unter die Bogenplatte 4 greifend auf das Türscharnier aufgeklemmt ist. Während alle bisher beschriebenen Komponenten des Türscharniers aus Stahl bzw. Stahlblech bestehen, kann die Schutzkappe 11b entweder aus Kunststoff geformt oder im Tiefziehverfahren aus Stahlblech hergestellt sein.

Der Rotor 24 bildet mit den Flügeln 25 ein Rastelement, das unter Federdruck eine Relativbewegung längs des Rastprofils 21 ausführen, sich nämlich auf diesem abwälzen kann, und von der Bügelfeder 17 gegen das Rastprofil 21 gedrückt wird. Beim Verschwenken der Tür findet eine Drehbewegung der türseitigen Scharnierteile, nämlich der Türkonsole 1 mit dem Flügel 1a, dem Scharnierauge 1b und den Feststellerbauteilen wie vor allem der Bogenplatte 4 um den an der Säulenkonsole 2 festgelegten Scharnierzapfen 3 statt. Auch die Bügelfeder 17 und ihr freier Arm 18 mit dem Rotor 24 sind festgelegt und werden entsprechend nicht mitverschwenkt (vgl. Figur 5 und 6). Diese Festlagerung wird durch den Führungsarm 8 unterstützt, in dessen Schlitz bzw. Nut 9 sich der freie Arm 18 und insbesondere dessen Ende mit der Drehachse 26 des Rotors 24 hin- und herbewegen kann, wenn die Bogenplatte 4 mit dem Türscharnier verschwenkt und dabei der Rotor 24 auf dem sich vorbeibewegenden Rastprofil 21 abgewälzt wird. So drückt der freie Arm 18 der Bügelfeder 17 den Rotor 24 in jeder Winkelstellung des Türscharniers gegen das Rastprofil 21. Das Abwälzen des Rotors 24 auf dem Rastprofil 21 vollzieht sich - von der Drehachse 26 des Rotors 24 her gesehen - längs einer aus nebeneinander liegenden Halbkreisen gebildeten Bahn (vgl. Figur 3), so daß die Drehachse 26 des Rotors 24 ihren Abstand gegenüber der Drehachse 27 während einer Schwenkbewegung ständig ändert und hierfür entsprechende Ausweichbewegungen der Drehachse 26 in der Nut 9 erforderlich werden.

Die Wälzbewegung des Rotors 24 relativ zu dem Rastprofil 21 läuft so ab, daß, wenn ein Flügel 25 des Rotors 24 mit seinem halbkreisförmigen Ende mit einer der Vertiefungen 22 im Eingriff steht, der Rotor 24 eine Schwenkbewegung um dieses von der betreffenden Vertiefung 22 und dem damit in Eingriff stehenden Flügel 25 gebildete Schwenklager ausführt, bis der nächste Flügel 25 mit der nächsten Vertiefung 22 in Eingriff kommt und damit ein neues Schwenklager gebildet wird, das das bisherige ablöst. Insofern kommt der Rotor 24 nur mit den Vertiefungen 22 in Eingriff. Jedenfalls werden für die Wälzbewegung des Rotors 24 nur die Vertiefungen 22 gebraucht. Eine Ausnahme bildet die - mit Bezug auf Figur 2 - rechts gelegene erste Erhebung 23, die aufgrund einer Verlängerung 22a der ersten Vertiefung 22 aus Gründen, die noch erläutert werden, mit einem Flügel 25 in Eingriff kommen kann (vgl. Figur 4 und 8).

In dem Ausführungsbeispiel von Figur 2 kann der Rotor 24 an dem Rastprofil 21 insgesamt vier Raststellungen einnehmen. Die erste Rastposition entspricht der in Figur 2 dargestellten Endposition in der Schließlage der Tür. Die zweite Rastposition entspricht einer ersten Zwischenposition der Tür, in der zwei Flügel 25 des Rotors 24 in der - von rechts nach links in Figur 2 gesehen - zweiten und dritten Vertiefung 22 angeordnet sind (ähnlich wie in Figur 5). Entsprechend stehen nach einer weiteren Schwenkbewegung des Rotors 24 zwei Flügel 25 des Rotors 24 in der dritten und vierten Vertiefung 22 (ähnlich wie in Figur 6), so daß der Rotor 24 damit eine zweite Zwischenposition einnimmt. Nach der letzten Schwenkbewegung nimmt der Rotor 24 seine äußerste Position und Raststellung ein, in der sich zwei seiner Flügel 25 in der vierten und fünften bzw. letzten Vertiefung 22 befinden und die Tür vollständig geöffnet ist.

Wird die Tür gleich aus der Schließlage in die äußerste Öffnungsposition gebracht, überfährt das Rastprofil 21 die beiden Zwischenpositionen, und der Rotor 24 gelangt gleich in die äußerste Raststellung. Wird die Türbewegung beim Öffnen oder Schließen in der Nähe einer Zwischenposition verzögert, drückt der freie Arm 18 der Bügelfeder 17 den Rotor 24 in die betreffende definierte Zwischenposition, in der die entsprechenden Enden von zwei benachbarten Flügeln 25 in den zugeordneten Vertiefungen 22 angeordnet sind.

In dieser Position und ebenso in jeder anderen Zwischenposition oder in der äußersten Raststellung stützt sich der Rotor 24 unter Federdruck stets in zwei Vertiefungen 22 ab, so daß die Tür bereits mit vergleichsweise geringer Federkraft sicher in dieser Position gehalten wird. Dennoch läßt sich diese Feststellkraft durch erneutes Bewegen der Tür zum Verschwenken derselben ohne Probleme überwinden.

Eine besonders leichtgängige Betätigung des Feststellers ergibt sich, wenn der Rotor 24 und das Rastprofil 21 einen reibungsmindernden Überzug und/oder eine Dauerschmierung erhalten. Letztere kommt - im Gegensatz zum Stand der Technik - bei Türscharnieren ohne weiteres in Betracht, weil Türscharniere vorzugsweise gekapselt sind, d.h. der Feststeller ist innenliegend im Türscharnier angeordnet und zusätzlich durch die Schutzkappe 11b geschützt und gegen Berührung gesichert.

In Figur 3 ist ein Ausführungsbeispiel der Erfindung mit einem Feststeller dargestellt, der außer der dargestellten Rastposition in der Schließlage der Tür und der äußeren Rastposition bei vollständig geöffneter Tür (Öffnungswinkel ca. 70°) eine Zwischenposition von ca. 35° zuläßt. Die Richtung der Schwenkbewegung der Tür und damit des Flügels 1a der Türkonsole 1 ist in Figur 3 mit einem Pfeil 30 gekennzeichnet.

In Figur 4 ist eine Einzelheit des Feststellers von Figur 3 zur Erklärung dargestellt, wie bei den Ausführungsbeispielen der Erfindung Montageungenauigkeiten, Abweichungen der vorgegebenen Herstellungsmaße sowie Spannungen beseitigt, bzw. kompensiert werden können. Der Rotor 24 des Feststellers steht in Figur 4 in seiner ersten Stellung, nämlich in der Schließlage der Tür. Die o°-Position des Rotors 24 entspricht der vorgegebenen Ideallage des Rotors 24 an dem Rastprofil 21, wenn nämlich in der Schließlage der Tür zwei Flügel 25 in der ersten und zweiten Vertiefung 22 stehen. Durch die Verlängerung 22a der ersten Vertiefung 22 kann der Rotor 24, wie durch die Winkelangabe -2°, -5° angezeigt und dargestellt ist, die o°-Position überfahren, bis die Tür tatsächlich ihre Schließlage in diesem Toleranzwinkelbereich des Türscharniers erreicht hat.

In Figur 5 ist dargestellt, welche Lage der Rotor 24 an dem Rastprofil 21 des Feststellers von Figur 3 einnimmt, wenn die Tür halboffen ist und der Flügel 1a der Türkonsole 1 eine Stellung einnimmt, die einem Öffnungswinkel der Tür von 40° entspricht. In der Darstellung von Figur 6 ist die Position dargestellt, die dem größtmöglichen Öffnungswinkel der Tür von 75° entspricht.

Das Ausführungsbeispiel von Figur 7 zeigt einen Feststeller mit vier möglichen Raststellungen, nämlich den beiden äußeren Positionen und zwei Zwischenpositionen mit gleichen bzw. symmetrischen Winkelbeträgen zwischen den Positionen. Demgegenüber ist in Figur 8 ein Feststeller mit teilweise symmetrischen Winkelabschnitten zwischen den einzelnen Positionen dargestellt, während Figur 9 in einem Ausführungsbeispiel eines Feststellers mit nur einer Zwischenposition eine asymmetrische Aufteilung der Winkelbeträge zeigt.

Das Ausführungsbeispiel von Figur 10 unterscheidet sich von den bisherigen Ausführungsbeispielen vor allem dadurch, daß der Rotor 24 nicht drei sondern nur zwei Flügel aufweist. Im übrigen gibt es im Hinblick auf den Aufbau und die Funktion dieses Türscharniers keine wesentlichen Unterschiede zu den bisherigen Ausführungsbeispielen. Die Bogenplatte 4 mit der Ausnehmung 5 weist gegenüber den vorstehend beschriebenen und in den Zeichnungen dargestellten Ausführungsformen einen eher quadratischen Umriß mit abgerundeten Ecken auf, und der an seiner Innenseite das Rastprofil 21 tragende Bogen 6 fällt entsprechend kürzer aus als bei den übrigen Ausführungsbeispielen. Für die zweiflügelige Ausführung des Rotors 24 wird die dargestellte bumerangähnliche Form gegenüber der Sternform der dreiflügeligen Rotoren 24 bevorzugt. Dadurch stützt sich der Rotor 24 in der Schließstellung der Tür, wie dargestellt, mit seinem Rücken an einem Kontaktpunkt 31 des Rastprofils 21 ab. Entsprechend ergibt sich eine Abstützung an einem zweiten Kontaktpunkt 32 in der vollständig geöffneten Lage der Tür T. Zwischen diesen beiden Stellungen ist eine gestrichelt dargestellte Zwischenposition möglich. Wenn beim Öffnen der Tür die Bogenplatte 4 mit dem Flügel 1a des Türscharniers 1 verschwenkt wird, wälzt sich der zweiflügelige Rotor 24, wie gestrichelt dargestellt, an dem Rastprofil 21 mit entsprechenden Eingriffsstellungen zwischen den Flügeln 25 und den entsprechenden halbkreisförmigen Vertiefungen 22 ab. Auch ein Überfahren der 0°-Lage ist möglich, weil hierfür Spiel an der Flügelseite vorgesehen ist, die dem im Eingriff mit der letzten Vertiefung 22 stehenden Flügel 25 gegenüberliegt. Im übrigen vermittelt die Darstellung in Verbindung mit den mit gleichen Bezeichnungen wie in den bisherigen Ausführungsbeispielen versehenen Bauteile das Verständnis für den Aufbau und die Funktion dieser vereinfachten Ausführungsform.

In Figur 11 ist ein Türscharnier der Art von Figur 1 vor dem Zusammenbau dargestellt, wobei deutlich wird, daß das Türscharnier an dem Türrahmen T fertig vormontiert ist für die Montage und für den endgültigen Zusammenbau durch Einsetzen des Scharnierzapfens 3 in das Scharnierauge 2b der Säulenkonsole 2 am Rahmen R und Sichern des Scharniers in dieser Lage mit der Klemme 11.

Dem in Figur 12-14 dargestellten Ausführungsbeispiel eines Türscharniers, das im grundsätzlichen Aufbau dem sog. "Einheitsscharnier" entspricht, ist die Bogenplatte 4 mit dem an ihrer Außenseite angeordneten Rastprofil 21 unten an dem Scharnierzapfen 3 befestigt. Hierfür erstreckt sich ein am unteren Ende des Scharnierzapfens 3 ausgebildetes Mehrkantprofil 36 durch ein entsprechendes Innen-Mehrkantprofil 37 der Bogenplatte 4. Im übrigen ist der Scharnierzapfen 3 im Scharnierauge 2b des Flügels 2a der Säulenkonsole 2 mit der Lagerhülse 35 drehbar gelagert und an seinem oberen Ende, wie die Zeichnung zeigt, formschlüssig verdrehfest in dem Scharnierauge 1b der Türkonsole 1 angeordnet und mittels einer Spannschraube 39 befestigt. Der untere Abschluß des Scharnierzapfens 3 unterhalb der Bogenplatte 4 und einer Abschlußscheibe 38 erfolgt in üblicher Weise mittels einer Kontermutter oder einer Konterschraube (nicht dargestellt). Wie aus Figur 14 hervorgeht, kann die Bogenplatte 4 wahlweise in einem segmentförmigen Schutzgehäuse 40 angeordnet sein. Die Bügelfeder 17 ist im übrigen in üblicher Weise mit zweifach U-förmig gebogenem Verlauf, wie in Figur 12 und 13 dargestellt ist, an dem Flügel 2a der Säulenkonsole 2 befestigt.

Im unteren Teil der auseinandergezogenen Darstellung von Figur 14 ergeben sich zwei nebeneinander dargestellte verschiedene Ausführungsformen des Rotors 24. In dem in der Zeichnung links gelegenen Teil ist zur Bildung eines Rotors 24 ein zahnradförmiger Rotorkörper mit vier Flügeln 25 dargestellt, der zwischen zwei Scheiben 33 befestigt und drehbar auf der Drehachse 26 am Ende des freien Arms 18 der Bügelfeder 17 gelagert ist. Alternativ hierzu sind in dem davon rechts gelegenen Zeichnungsteil vier Rollen 25a als Flügel dargestellt und mittels Lagerzapfen 34 zwischen zwei Scheiben 33 drehbar gelagert. Der so gebildete Rotor 24 ist mit einer Lagerhülse 35a drehbar auf dem Ende des freien Arms 18 der Bügelfeder angeordnet. Die Lagerzapfen 34 bestehen im vorliegenden Ausführungsbeispiel jeweils aus Hülsen 41 und Stiften 42. Die Lagerzapfen 34 können jedoch auch einteilig ausgebildet und so zur Bildung eines käfigförmigen Rotors 24 mit den beiden Scheiben 33 und den Rollen 25a verbunden sein. In jeder der beiden Ausführungsarten ist ein zentrales Nabenteil 24a für die drehbare Lagerung des Rotors 24 vorgesehen.

Bei beiden Ausführungsarten reichen gewöhnlich zwei, drei oder, wie dargestellt, vier Flügel 25 bzw. Rollen 25a für die Bildung des Rotors 24 aus. Die Verwendung einer größeren Anzahl von Flügeln 25 oder Rollen 25a ist, wenn es erforderlich ist, ohne weiteres möglich. Dies gilt auch für die im folgenden noch erläuterten Ausführungsformen.

Die Wirkungsweise der in den Figuren 12-14 dargestellten Ausführungsbeispiele von Türscharnieren mit Feststeller ergibt sich ohne weiteres aus der vorhergehenden Beschreibung der Wirkungsweise der anderen Ausführungsbeispiele. Daß heißt, daß der Rotor 24 federnd an das Rastprofil 21 der Bogenplatte 4 angedrückt wird und jeweils zwei Flügel 25 bzw. Rollen 25a in die bogenförmigen Vertiefungen 22 des Rastprofils 21 einrasten, wenn die Tür verschwenkt und in einer Zwischen- oder Endposition angehalten wird. Eine weitergehende Erläuterung des Aufbaus sowie der Wirkungsweise dieses Ausführungsbeispiels erübrigt sich aufgrund der Zeichnungen, denen der Aufbau und die Wirkungsweise dieser Scharniertürart ohne weiteres zu entnehmen ist.

Das in Fig. 15-18 dargestellte Ausführungsbeispiel ergänzt die Ausführungsformen gemäß Fig. 12-14 durch Darstellung eines Kraftfahrzeugscharniers vom Typ "Einheitsscharnier" mit Türfeststeller. Der grundsätzliche Scharnieraufbau ist ohne weiteres der Zeichnung, ggf. unter Heranziehung der Erläuterungen zu den Figuren 12-14, zu entnehmen, so daß auf die Wiederholung einer Beschreibung dieses Teils verzichtet wird.

Im Bereich des Türfeststellers ist, wie Fig. 15-18 veranschaulichen, am Ende des freien Arms 18 der Bügelfeder 17 auch in diesem Fall eine Drehachse 26 ausgebildet, auf der der zahnradförmige Rotor 24 mittels einer Buchse 26b drehbar gelagert ist. Der Rotor 24 weist ein Nabenteil 24a und vier hiervon ausgehende im Querschnitt kreisförmige Flügel 25 in symmetrischer Anordnung mit bogenförmigen vorzugsweise halbkreisförmigen Flügelenden auf, deren Radius im wesentlichen dem Kreisbogen der Vertiefungen 22 des Rastprofils 21 entspricht.

Der Rotor 24 weist an seiner Unterseite eine Scheibe 33 auf, die mit dem Rotor 24 einteilig ausgeformt ist und die Bogenplatte 4 untergreift, wenn der Rotor 24 an dem Rastprofil 21 anliegt, wie insbesondere Fig. 18 zeigt. Oberhalb des Rotors 24 und der Buchse 26b sitzt eine Anschlagrolle 26a auf der Drehachse 26 unterhalb des Scharnierauges 2b (Fig. 15), so daß sie durch diese Anordnung bereits axial gesichert ist. Sie kann jedoch auch unmittelbar am Ende der Drehachse 26 befestigt sein.

Der Rotor 24 bildet mit den Flügeln 25 ein Rastelement, das unter Federdruck eine Relativbewegung längs des Rastprofils 21 ausführen, sich nämlich auf diesem abwälzen kann, und von der Bügelfeder 17 gegen das Rastprofil 21 gedrückt wird (Fig. 17 und 18). Wie schon zu den vorhergehend beschriebenen Ausführungsbeispielen erläutert wurde, findet beim Verschwenken der Tür eine Drehbewegung der türseitigen Scharnierteile, nämlich der Türkonsole 1 mit dem Flügel 1a, dem Scharnierauge 1b und Feststellerbauteilen wie vor allem der Bogenplatte 4 mit dem Scharnierzapfen 3 statt. Die Bügelfeder 17 und ihr freier Arm 18 mit dem Rotor 24 sind festgelegt und werden entsprechend nicht mitverschwenkt.

Die Bogenplatte 4 wird mit der Türkonsole 1 verschwenkt, wobei der Rotor 24 auf dem sich vorbeibewegenden Rastprofil 21 abgewälzt wird. So drückt der freie Arm 18 der Bügelfeder 17 den Rotor 24 in jeder Winkelstellung des Türscharniers gegen das Rastprofil 21. Das Abwälzen des Rotors 24 auf dem Rastprofil 21 vollzieht sich -von der Drehachse 26 des Rotors 24 her gesehen- längs einer aus nebeneinander liegenden Halbkreisen gebildeten Bahn (vgl. Fig. 3 hierzu), so daß die Drehachse 26 des Rotors 24 ihren Abstand gegenüber der Drehachse 27 während einer Schwenkbewegung ständig ändert und hierfür entsprechende Ausweichbewegungen der Drehachse 26 erfolgen.

Die Wälzbewegung des Rotors 24 zu dem Rastprofil 21 läuft so ab, daß, wenn ein Flügel 25 des Rotors 24 mit seinem halbkreisförmigen Ende mit einer der Vertiefungen 22 im Eingriff steht, der Rotor 24 eine Schwenkbewegung um dieses von der betreffenden Vertiefung 22 und dem damit in Eingriff stehenden Flügel 25 gebildete Schwenklager ausführt, bis der nächste Flügel 25 mit der nächsten Vertiefung 22 in Eingriff kommt und damit ein neues Schwenk-lager gebildet wird, das das bisherige ablöst. Insofern kommt der Rotor 24 primär mit den Vertiefungen 22 in Eingriff. Jedenfalls werden für die Wälzbewegungen des Rotors 24 nur die Vertiefungen 22 gebraucht, und zwar paarweise für jede Rastposition.

Vorsorglich wird bereits an dieser Stelle auf Fig. 36 Bezug genommen, wo dargestellt ist, daß die Wälzbewegungen des Rotors 24 nicht notwendigerweise halbkreisförmige Enden der Flügel 25 des Rotors 24 und etwa bogenförmige oder sogar im Querschnitt halbkreisförmige Vertiefungen 22 voraussetzen, sondern die Bewegung des Rotors 24 längs des Rastprofils 21 ebenso wie das Abstützen des Rotors 24 mit jeweils zwei Flügeln 25 in benachbarten Vertiefungen 22 auch ohne weiteres mit ebenen Flächen an den Stirnseiten der Flügel 25 und der Vertiefungen 22 möglich ist.

In dem Beispiel gemäß Fig. 15-18 kann der Rotor 24 an dem Rastprofil 21 insgesamt drei Raststellungen einnehmen. Die erste Rastposition entspricht der Endposition in der Schließlage der Tür. Die zweite Rastposition entspricht einer Zwischenposition der Tür, in der zwei Flügel 25 des Rotors 24 in der - von rechts nach links gesehen- zweiten und dritten Vertiefung 22 angeordnet sind. Nach der letzten Schwenkbewegung nimmt der Rotor 24 seine äußerste Position und Raststellung ein, in der sich zwei seiner Flügel 25 in der dritten und vierten bzw. letzten Vertiefung 22 befinden und die Tür vollständig geöffnet ist.

Wird die Tür gleich aus der Schließlage in die äußerste Öffnungsposition gebracht, überfährt das Rastprofil 21 die Zwischenposition, und der Rotor 24 gelangt gleich in die äußerste Raststellung. Wird die Türbewegung beim Öffnen oder Schließen in der Nähe der Zwischenposition verzögert, drückt der freie Arm 18 der Bügelfeder 17 den Rotor 24 in die betreffende definierte Zwischenposition, in der die entsprechenden Enden von zwei benachbarten Flügeln 25 in den zugeordneten Vertiefungen 22 angeordnet sind und sich dort abstützen.

Nach einer Weiterbildung der Erfindung weisen die Flügel 25, wie auch Fig. 18 zeigt, eine Höhe auf, die größer ist als die Dicke der Bogenplatte 4, zumindest im Bereich des Rastprofils 21. Durch diese Maßnahme trägt die Bogenplatte 4 stets auf voller Breite bzw. Höhe, und das gleiche gilt für die Flügel 25 des Rotors 24, so daß der Verschleiß so gering wie möglich ist.

In dieser Position und ebenso in den äußersten Raststellungen stützt sich der Rotor 24 unter Federdruck stets in zwei Vertiefungen 22 ab, so daß die Tür bereits mit vergleichsweise geringer Federkraft sicher in dieser Position gehalten wird. Dennoch läßt sich diese Feststellkraft durch erneutes Bewegen der Tür zum Verschwenken derselben ohne Probleme überwinden.

In dem Ausführungsbeispiel gemäß Fig. 19 und 20 ist eine weitere Möglichkeit der Lagerung des Rotors 24 auf dem Ende des freien Arms 18 der Bügelfeder 17, nämlich auf der Achse 26, dargestellt, die durch einen Absatz 18a von dem freien Arm 18 der Bügelfeder 17 abgeteilt ist. Hierfür ist in eine Bohrung 24b des Nabenteils 24a des Rotors 24 eine Lagerbuchse 26b eingepreßt, die mit der Achse 26 ein Gleitlager bildet. Für die axiale Lagerung des Rotors 24 kann auf dem Absatz 18a ein Ring aus einem Lagerwerkstoff angeordnet sein.

Insbesondere aus Fig. 20 geht hervor und gilt als Möglichkeit auch für alle anderen Ausführungsbeispiele, daß nämlich die den Rotor 24 unten abschließende und mit diesem zweckmäßig als Sinterformteil ausgebildete Scheibe 33, wobei Rotor 24 und Scheibe 33 ggf. gehärtet bzw. oberflächengehärtet sind, nicht unbedingt eine kreisförmige Außenkontur haben muß, wie sie bspw. Fig. 16 und 18 zu entnehmen ist. Vielmehr ist es sintertechnisch einfacher, eine Scheibenform etwa der aus Fig. 20 ersichtlichen Art mit Vorsprüngen 33a und Vertiefungen 33b zu wählen. Nach wie vor geben sich ausreichende Brücken zwischen benachbarten Flügeln 25 und darüber hinaus Scheibenbereiche, die die Flügel 25 an der Unterseite verstärken und schützen. Sie bilden auch eine Führung des Rotors 24 an dem Rastprofil 21 der Bogenplatte 4, die z. B. Fig. 15-18 zu entnehmen ist.

Schließlich macht dieses Ausführungsbeispiel auch deutlich, daß die Flügel keineswegs gleichmäßig am Umfang des Rotors 24 verteilt angeordnet sein müssen. Es genügt vielmehr, Flügel 25 über einen ausreichend groß bemessenen Bogenbereich des Rotors 24 auszubilden, um zu gewährleisten, daß stets eine ausreichende Anzahl von Paaren von Flügeln 25 für die gewünschten Rastpositionen einschließlich der Schließstellung der Tür zur Verfügung stehen.

In den Fig. 21-27 werden drei weitere Ausführungsbeispiele für Drehlagerungen des Rotors 24 an der Drehachse 26 des freien Arms 18 der Bügelfeder 17 gezeigt.

In Fig. 21 und 22 ist eine Pendellagerung dargestellt, die dem Rotor 24 zusätzlich zu der Drehbewegung um die Achse 26 Pendelbewegungen gegenüber der Drehachse 26a gestattet. Denn der freie Arm 18 der Bügelfeder 17 ist, wie weiter oben bereits ausgeführt wurde, Winkelabweichungen unterworfen, wenn der freie Arm 18 während der Bewegung des Rotors 24 längs des Rastprofils 21 vor- und zurückfedert, damit der Rotor 24 stets in Kontakt mit dem Rastprofil 21 bleibt. Auch aus dem aus aneinander anschließenden Bögen bestehenden Weg der Achse 26 in Fig. 3 ergeben sich zwangsläufig entsprechende Bewegungen der Achse 26 mit Winkelabweichungen gegenüber der parallelen Lage der Achse 26a gegenüber dem langen Mittelschenkel der Bügelfeder 17. Solche Winkelabweichungen gleicht die Pendellagerung aus, so daß der Rotor 24 seine achsparallele Lage gegenüber der Bogenplatte 4 beibehalten und die Umfangsfläche der Flügel 25 ohne Verkanten dem Verlauf des Rastprofils 21 folgen kann.

Hierfür wirkt ein auf die Drehachse 26 aufgepreßter im Querschnitt balliger Lagerring 43 mit einer in die Bohrung 24b des Rotors 24 bis zu einem Absatz 45 eingepreßten Hülse 44 mit entsprechend hohlkehliger Lagerfläche zusammen. Die verschleißunterworfenen Bauteile dieser Lagerung sind - wie auch die im folgenden beschriebenen Lagerungen - zweckmäßig mindestens oberflächengehärtet.

Die Darstellung des Rotors 24 in Fig. 22 im Vergleich zu der Darstellung des Rotors 24 in Fig. 23 macht noch einmal deutlich, daß - unabhängig von der Art der Lagerung des Rotors 24 - die Form des Rotors 24 sowohl im Hinblick auf Anzahl, Verteilung und Anordnung der Flügel 25 als auch bezüglich der Form der mit dem Rotorkörper einteilig aus Sintermaterial hergestellten Scheibe 33 durchaus abweichen kann - auch was den Überstand der Vorsprünge 33a der Scheibe 33 im Hinblick auf den kreisbogenförmigen Teil der Flügel 25 anbetrifft. Grundsätzlich unterstützt, verbindet und verstärkt die Scheibe 33 mit den Vorsprüngen 33a die Flügel 25 und bildet eine Führung hierfür an der Bogenplatte 4.

Auch das Ausführungsbeispiel gemäß Fig. 24 und 25 zeigt eine Pendellagerung. Allerdings ist hier im Gegensatz zu dem Ausführungsbeispiel gemäß Fig. 21 und 22 ein abgestufter Zwischenring 46 in den Rotor 24 eingepreßt, dessen obere Ringinnenfläche im Querschnitt entsprechend bogenförmig verläuft zur Bildung entsprechender Lagerflächen mit dem im Querschnitt balligen Lagerring 43, der wie in dem vorhergehenden Beispiel auf die Drehachse 26 aufgepreßt ist. In der Zeichnung nicht deutlich wahrnehmbar ist ein geringfügiges Spiel der Drehachse 26 gegenüber der oberen Öffnung in der Nabe des Rotors 24 und gegenüber dem Zwischenring 46. Dieses Spiel gestattet ein Pendeln des Rotors 24 um ca. 2-3° zur Vermeidung eines Verkantens des Rotors 24 gegenüber dem Rastprofil 21, wie vorstehend bereits dargelegt wurde.

In dem weiteren Ausführungsbeispiel gemäß Fig. 26 und 27 ist der Rotor 24 mit einem Nadellager 48 unter Zwischenschaltung einer Hülse 47, wie aus der Zeichnung ersichtlich, auf der Drehachse 26 des freien Arms 18 der Bügelfeder 17 gelagert.

Bei Anwendung einer Nadellagerung ist zwar kein Winkelausgleich wie bei der Pendellagerung möglich. Die Drehlagerung wird jedoch allgemein verbessert, und es wird über einen sehr langen Zeitraum ein gleichmäßiges Drehmoment übertragen. Dadurch wird die Lebensdauer verlängert. Bei der Pendellagerung wird durch Vermeidung von Kantenlauf der Traganteil verbessert. Hierdurch ergibt sich weniger Einlauf bzw. weniger Verschleiß, und die verwendete Gleitlagerbuchse hat verbesserte Gleiteigenschaften gegenüber einem direkten Eingriff zwischen der Drehachse 26 und dem Rotor 24. Es versteht sich von selbst, daß für die Pendellager Gelenklager jeglicher Art mit balliger Querschnittsform - konvex wie auch konkav - in Betracht kommen.

In dem weiteren Ausführungsbeispiel der Erfindung gemäß Fig. 28-35 wird eine besonders robuste, störungsfrei - auch bei hoher Lastwechselzahl- arbeitende Gestaltung des Rotors 24 mit hoher Lebensdauer gezeigt, der mit einer Bogenplatte 4 von sehr einfacher Ausführung zusammenwirkt, wie die Zeichnung zeigt.

Der allgemeine Aufbau des Scharniers, an dem diese Ausführungsform als Beispiel angewendet ist, geht bereits aus vorhergehend beschriebenen Figuren wie z. B. Fig. 12, 13 und 15 hervor und wird deshalb hier nicht noch einmal wiederholt. Die gleichen Bezugszeichen wie in den vorher erwähnten Figuren reichen zum Verständnis des allgemeinen Aufbaus des Scharniers gemäß Fig. 28-31 aus.

Der Aufbau und die Lagerung des Rotors 24 bildet die Besonderheit dieser Ausführungsform. Aus einer oberen und einer unteren Scheibe 33 vorzugsweise als Stanzteil ausgebildet oder auch aus Sintermaterial und jeweils mit einer zentralen Bohrung 50 und vier in gleichmäßiger und symmetrischer Anordnung um die zentrale Bohrung 50 angeordneten Aufnahmeöffnungen wird mittels vier im Mittelteil balligen Zapfen 49 ein kompakter Käfig als Rotor 24 hergestellt. Jeder Zapfen 49 ist vorzugsweise mindestens am Mittelteil an der Oberfläche oder im Ganzen gehärtet und weist an beiden Enden jeweils einen über einen Absatz 55 gegenüber dem Zapfen 49 zurückspringenden Schaft 53 auf. Jeder Zapfen 49 greift mit seinem oberen und seinem unteren Schaft 53 in entsprechende Aufnahmeöffnungen 54 der oberen und der unteren Scheibe 33. Die überstehenden Enden der Schäfte 53 werden dann zu Nietköpfen 52 verformt, so daß insgesamt hochstabile Rotorkörper entstehen. Eine Lagerhülse 51 wird in die zentrale Bohrung 50 eingedrückt und bildet mit der Drehachse 26 des freien Arms 18 der Bügelfeder 17 ein Drehlager für den Rotor 25.

Die einzelnen Bauteile des Rotors 24 sind Fig. 32 und der fertig hergestellte sowie auf der Drehachse 26 montierte Rotor 24 ist jeweils nur mit angrenzenden Bauteilen Fig. 33-35 und im Scharnier selbst Fig. 28-31 zu entnehmen.

Wenn der Rotor 24 mit der Mitnehmerplatte 4 in Eingriff steht (Fig. 35 und ebenso Fig. 28-30) kommen die balligen Zapfen 49 mit den Vertiefungen 22 und den Erhebungen 23 des Rastprofils 21 in Eingriff, wobei sich in Raststellungen des Türfeststellers jeweils zwei Zapfen 49 in zwei benachbart angeordneten Vertiefungen 22 des Rastprofils 21 abstützen. Dabei übernehmen die obere und die untere Scheibe 33 eine sichere Führung und Kontakthaltung des Rotors 24 mit der Bogenplatte 4. Durch die ballige Ausbildung der Zapfen 49 werden unerwünschte Wirkungen vermieden, die sich durch Kantenpressungen bei Winkelveränderungen des Rotors 24 gegenüber dem Rastprofil 21 der Bogenplatte 4 ergeben können.

Fig. 28 und 29 zeigen die Stellung des Scharniers und damit auch des Türfeststellers und somit auch des Rotors 24 an einem Ende des Rastprofils 21 an der Bogenplatte 4. Diese Stellung ergibt sich z. B. für ein linkes hinteres Türscharnier eines Kraftfahrzeuges bei geschlossener Tür. Beim Öffnen der Tür ergibt sich z. B. die in Fig. 30 und 31 dargestellte Zwischenrastposition, wenn die Tür in halbgeöffneter Stellung angehalten wird.

Fig. 36 zeigt, daß die Enden der Flügel 25 des Rotors 24 ebenso wie die Vertiefungen 22 des Rastprofils 21 und auch dessen Erhebungen 23 keineswegs unbedingt bogenförmig bzw. kreisbogensegmentförmig sein müssen wie in den vorhergehend beschriebenen und in den Zeichnungen dargestellten Ausführungsbeispielen. In Fig. 36 sind Flügel 25 mit ebenen und zueinander parallelen Flanken und konische Vertiefungen 22 des Rastprofils 21 aus ebenen Abschnitten dargestellt. Die Stirnseiten der Flügel 25 des Rotors 24 verlaufen gleichfalls eben oder aber ballig, wie gestrichelt eingezeichnet ist. Die gestrichelt eingezeichneten Linien mit Bogenform veranschaulichen die Bewegungsbahn der Mittelachse 26a des Rotors 24 auf seinem Weg entlang des Rastprofils 21.

## Patentansprüche

1. Türscharnier für Kraftfahrzeuge mit Feststeller, bestehend aus
- zwei Konsolen, nämlich
- einer Säulenkonsole (2) und
- einer Türkonsole (1),
- die über einen Scharnierzapfen (3) drehgelenkig miteinander verbunden sind,
- wobei der Feststeller ein aus Vertiefungen (22) und Erhebungen (23) bestehendes Rastprofil an einer der beiden Konsolen aufweist,
- mit dem ein Rastelement an der anderen der beiden Konsolen unter Druck insbesondere unter Federdruck in Eingriff steht,
- wobei das Rastelement beim Verschwenken der Tür eine Relativbewegung längs des Rastprofils ausführt und
- zum Feststellen der Tür beim Öffnen oder Schließen in eine der Vertiefungen (22) des Rastprofils einrastet,
wobei
- das Rastelement aus einem Rotor (24)
- mit mindestens zwei Flügeln (25) besteht
- und die Flügel (25) beim Abwälzen des Rotors (24) auf dem Rastprofil (21) Wälzpaarungen mit benachbarten Vertiefungen (22) bilden, **dadurch gekennzeichnet, daß**
- zum Feststellen der Tür in vorbestimmten Positionen zwei Flügel (25) gleichzeitig in benachbarte Vertiefungen (22) einrasten.

2. Türscharnier nach Anspruch 1, **dadurch gekennzeichnet, daß** die radial nach außen weisenden Enden der Flügel (25) des Rotors (24) und die Vertiefungen (22) des Rastprofils (21) jeweils bogenförmig ausgebildet sind.

3. Türscharnier nach Anspruch 1 oder 2, **dadurch gekennzeichnet, daß** die Enden der Flügel (25) des Rotors (24) und die Vertiefungen (22) des Rastprofils (21) der Form nach jeweils einem Kreisbogenabschnitt entsprechen.

4. Türscharnier nach Anspruch 2 oder 3, **dadurch gekennzeichnet, daß** der Rotor (24) ein Nabenteil (24a) für eine Drehachse (26) und wahlweise hiervon einteilig mit dem Nabenteil (24a) ausgehende Flügel (25) wie bei einem Zahnrad oder alternativ hierzu eine das Nabenteil (24a) umfassende Aufnahme z. B. mindestens eine Scheibe (33) aufweist, auf der als Flügel (25) Rollen (25a) drehfest oder vorzugsweise drehbar angeordnet sind, die die Kreisbogenabschnitte zum Einrasten in die Vertiefungen (22) des Rastprofils (21) bilden, wobei der Radius der Kreisbogenabschnitte jeweils gleich ist.

5. Türscharnier nach einem oder mehreren der Ansprüche 2-4, **dadurch gekennzeichnet, daß** die Form und Größe der Vertiefungen (22) sowie ihr Abstand voneinander so auf die Anzahl und auf die Ausbildung der Flügel (25) des Rotors (24) abgestimmt sind, daß ein Flügelende und eine Vertiefung (22), wenn sie im Eingriff miteinander stehen, jeweils ein Schwenklager für den Rotor (24) bilden, so daß die Drehachse (26) des Rotors (24) beim Abwälzen des Rotors (24) auf dem Rastprofil (21) jeweils eine bogenförmige vorzugsweise kreisbogenförmige Schwenkbewegung zwischen zwei Raststellungen ausführt.

6. Türscharnier nach einem oder mehreren der Ansprüche 1-5, **dadurch gekennzeichnet, daß** der Rotor (24) zwei, drei, vier oder mehr Flügel (25) in symmetrischer oder in kreisbogensegmentförmiger Anordnung aufweist.

7. Türscharnier nach einem oder mehreren der Ansprüche 1-6, **dadurch gekennzeichnet, daß** zwischen der ersten und der letzten Vertiefung (22) des Rastprofils (21) drei weitere Vertiefungen (22) angeordnet sind, so daß zwei Zwischenpositionen des Rotors (24) möglich sind.

8. Türscharnier nach einem oder mehreren der Ansprüche 1-7, **dadurch gekennzeichnet, daß** die erste Vertiefung (22), mit der ein Flügel (25) des Rotors (24) in Eingriff steht, wenn die Tür geschlossen ist, eine Verlängerung (22a) aufweist, so daß der Rotor (24) in der geschlossenen Lage der Tür über die sog. o-Position des Scharniers hinaus bewegt werden kann.

9. Türscharnier nach einem oder mehreren der Ansprüche 1-8, **dadurch gekennzeichnet, daß** das Rastprofil (21) an der Innenseite oder an der Außenseite eines Bogens (6) ausgebildet ist, der mit der einen der beiden Konsolen (1 oder 2) fest verbunden ist, und der Rotor (24) zum Verschwenken mit der anderen Konsole (2 oder 1) ausgebildet ist.

10. Türscharnier nach einem oder mehreren der Ansprüche 1-9, **dadurch gekennzeichnet, daß** das Rastprofil (21) ein Segment eines Kreisbogens bildet, dessen Mittelpunkt auf der Achse (27) des Scharnierzapfens (3) liegt.

11. Türscharnier nach einem oder mehreren der vorhergehenden Ansprüche, **dadurch gekennzeichnet, daß** der Rotor (24) auf einer in Richtung auf das Rastprofil (21) hin unter Federdruck stehenden Drehachse (26) drehbar gelagert ist.

12. Türscharnier nach Anspruch 11, **dadurch gekennzeichnet, daß** die federbelastete Drehachse (26) am freien Ende eines Arms (18) einer Bügelfeder (17) ausgebildet ist.

13. Türscharnier nach Anspruch 12, **dadurch gekennzeichnet, daß** der andere Arm (19) der Bügelfeder (17) an dem Scharnierzapfen (3) befestigt ist.

14. Türscharnier nach Anspruch 13, **dadurch gekennzeichnet, daß** sich der andere Arm (19) der Bügelfeder (17) durch eine koaxiale Bohrung (3b) in dem Scharnierzapfen (3) erstreckt und in dieser Lage radial und axial gesichert ist.

15. Türscharnier nach Anspruch 14, **dadurch gekennzeichnet, daß** der freie Arm (18) der Bügelfeder (17) den Rotor (24) unter Federvorspannung an das Rastprofil (21) an der Innenseite oder an der Außenseite des Bogens (6) drückt.

16. Türscharnier nach Anspruch 15, **dadurch gekennzeichnet, daß** der freie Arm (18) der Bügelfeder (17) in einer radialen Nut (9) eines Führungsarms geführt ist, der an dem Scharnierzapfen (3) befestigt ist.

17. Türscharnier nach einem oder mehreren der Ansprüche 9-16, **dadurch gekennzeichnet, daß** der Bogen (6), an dessen Innenseite oder an dessen Außenseite das Rastprofil (21) ausgebildet ist, eine Ausnehmung (5) einer Bogenplatte (4) begrenzt, die mit einer der beiden Konsolen (1 oder 2) fest verbunden ist, während die Drehlagerung des Rotors (24) mit der anderen der beiden Konsolen (2 oder 1) verbunden ist.

18. Türscharnier nach einem oder mehreren der Ansprüche 1-17, **dadurch gekennzeichnet, daß** das Rastprofil (21) innen an einem Aufnahmeteil z.B. an dem Bogen (6) einer Bogenplatte (4) ausgebildet ist, das mit der Türkonsole (1) fest verbunden ist, und daß den Rotor (24) tragende Teile fest mit dem Scharnierzapfen (3) verbunden sind, der sich in der montierten Lage des Scharniers durch das Scharnierauge (1b) der Türkonsole (1) erstreckt, wo er drehbar gelagert ist, und der verdrehsicher sowie gegen axiale Verschiebung gesichert in dem Scharnierauge (2b)der Säulenkonsole (2) befestigt ist.

19. Türscharnier nach Anspruch 18, **dadurch gekennzeichnet, daß** die das Aufnahmeteil umfassende Bogenplatte (4) an der an die Türkonsole (1) angrenzenden Seite durch eine Deckplatte (7) abgeschlossen ist.

20. Türscharnier nach Anspruch 18 oder 19, **dadurch gekennzeichnet, daß** der Scharnierzapfen (3) an beiden Enden axial wirkende Sicherungen insbesondere Klemmen (11, 12) trägt.

21. Türscharnier nach einem oder mehreren der Ansprüche 18-20, **dadurch gekennzeichnet, daß** die den Feststeller bildenden Bauteile, insbesondere das Rastprofil (21) und der Rotor (24) sowie die Andrück- bzw. Federvorrichtung mit einer Schutzkappe (11b) abgedeckt sind.

22. Türscharnier nach Anspruch 21, **dadurch gekennzeichnet, daß** die Schutzkappe (11b) im Querschnitt im wesentlichen dem Umrissprofil der Bogenplatte (4) des Feststellers entspricht.

23. Türscharnier nach einem oder mehreren der Ansprüche 1-22, **dadurch gekennzeichnet, daß** der Scharnierzapfen (3) in vormontierter Lage des Türscharniers mit dem Scharnierauge der jeweiligen Konsole - vorzugsweise der Türkonsole (1) - durch einen Stift (15) gesichert ist, der durch das Scharnierauge (1b) hindurch in eine Öffnung, insbesondere in eine Nut (16), am Umfang des Scharnierzapfens (3) greift.

24. Türscharnier nach einem der vorhergehenden Ansprüche, **dadurch gekennzeichnet, daß** die Bogenplatte (4) mit an der Außenseite des Bogens (6) angeordneten Vertiefungen (22) des Rastprofils (21) verdrehfest mit dem Scharnierzapfen (3) und dieser einerseits verdrehfest mit dem Scharnierauge (1b) der Türkonsole (1) und andererseits drehbar in dem Scharnierauge (2b) der Säulenkonsole (2) angeordnet ist (Figur 12).

25. Türscharnier nach Anspruch 24, **dadurch gekennzeichnet, daß** sich der freie den Rotor (24) drehbar tragende Arm (18) der Bügelfeder (17) unterhalb der Säulenkonsole (2) erstreckt und sich in einem vorzugsweise zweifach U-förmig gebogenen Federteil fortsetzt, der an dem Flügel (2a) der Säulenkonsole (2) befestigt ist (Fig. 12).

26. Türscharnier nach Anspruch 25, **dadurch gekennzeichnet, daß** der Rotor (24) am oberen freien Ende des freien Arms (18) der Bügelfeder (17) drehbar gelagert und an das Rastprofil (21) der Bogenplatte (4) federnd angedrückt ist (Fig. 12).

27. Türscharnier nach Anspruch 26, **dadurch gekennzeichnet, daß** oberhalb und/oder unterhalb des Rotors (24) eine Scheibe (33) an diesem befestigt oder mit diesem einteilig ausgebildet ist, die die Bogenplatte (4) teilweise über- bzw. untergreift.

28. Türscharnier nach einem der vorhergehenden Ansprüche, **dadurch gekennzeichnet, daß** im Falle der Ausbildung der Flügel (25) des Rotors (24) als Rollen (25a) Lagerzapfen (34) als Drehlager für die Rollen (25a) befestigt sind.

## Claims

1. A door hinge for automotive vehicles with an arrester, comprising
- two brackets, namely
- a pillar bracket (2) and
- a door bracket (1),
- linked to each other in an articulated way via a hinge pin (3),
- wherein the arrester has a catching profile consisting of recesses (22) and elevations (23) on one of the two brackets
- with which a catching element on the other one of the two brackets is in engagement under pressure, in particular under spring pressure,
- wherein the catching element executes a relative movement along the catching profile when the door is pivoted and,
- for arresting the door during opening or closing, comes to rest in one of the recesses (22) of the catching profile,
- wherein the catching element consists of a rotor (24)
- with at least two wings (25),
- and the wings (25) form roller pairings with adjacent recesses (22) when the rotor (24) is rolled on the catching profile (21),
**characterised in that**
- for arresting the door in predetermined positions, two wings (25) come to rest in adjacent recesses (22) simultaneously.

2. The door hinge according to claim 1, **characterised in that** each of the ends of the radially outwardly extending wings (25) of the rotor (24) and the recesses (22) of the catching profile (21) have an arcuate shape.

3. The door hinge according to claim 1 or 2, **characterised in that** the ends of the wings (25) of the rotor (24) and the recesses (22) of the catching profile (21) are each in the form of a circular segment.

4. The door hinge according to claim 2 or 3, **characterised in that** the rotor (24) has a hub portion (24a) for a rotary axle (26) and, extending from the latter, wings (25) optionally integrally formed with the hub portion (24a) as in a gear, or alternatively a carrier surrounding the hub portion (24a), such as at least one disk (33), on which rollers (25a) are arranged as wings (25) in a fixed or preferably rotatable relationship, which form the circular segments for engaging the recesses (22) of the catching profile (21), wherein the radii of the circular segments are all equal.

5. The door hinge according to one or more of claims 2 to 4, **characterised in that** the form and size of the recesses (22) as well as their spacing from each other are adapted to the number and configuration of the wings (25) of the rotor (24) in such a way that one end of a wing and one recess (22), when they are in engagement with each other, form a pivoting support for the rotor (24) so that the rotary axle (26) of rotor (24) preferably executes an arcuate, preferably circular, pivoting motion between two rest positions when the rotor (24) is rolled on the catching profile (21).

6. The door hinge according to one or more of claims 1 to 5, **characterised in that** the rotor (24) has 2, 3, 4, or more wings (25) in a symmetrical configuration or in the form of circular arc segments.

7. The door hinge according to one or more of claims 1 to 6, **characterised in that** three more recesses (22) are arranged between the first and last recesses (22) of catching profile (21) so that two intermediate positions of the rotor (24) are possible.

8. The door hinge according to one or more of claims 1 to 7, **characterised in that** the first recess (22) which is engaged by a wing (25) of the rotor (24) when the door is closed, has an extension (22a) so that the rotor (24) in the closed position of the door can be moved beyond the so called 0-position of the hinge.

9. The door hinge according to one or more of claims 1 to 8, **characterised in that** the catching profile (21) is on the inside or on the outside of an arc (6) which is fixedly connected with one of the two brackets (1 or 2) and the rotor (24) is configured for pivoting with the other bracket (2 or 1).

10. The door hinge according to one or more of claims 1 to 9, **characterised in that** the catching profile (21) forms a segment of a circular arc, the centre point of which is on the axis (27) of the hinge pin (3).

11. The door hinge according to one or more of the preceding claims, **characterised in that** the rotor (24) is rotatably supported on the rotary axle (26) spring-biased against the catching profile (21).

12. The door hinge according to claim 11, **characterised in that** the spring-biased rotary axle (26) is formed on a free end of one arm (18) of a hoop spring (17).

13. The door hinge according to claim 12, **characterised in that** the other arm (19) of the hoop spring (17) is fixed on the hinge pin (3).

14. The door hinge according to claim 13, **characterised in that** the other arm (19) of the hoop spring (17) extends through a coaxial bore (3b) in hinge pin (3) and is radially and axially secured in this position.

15. The door hinge according to claim 14, **characterised in that** the free arm (18) of the hoop spring (17) presses the rotor (24) spring-biased against the catching profile (21) on the inside or on the outside of the arc (6).

16. The door hinge according to claim 15, **characterised in that** the free arm (18) of the hoop spring (17) is guided in a radial groove (9) of a guiding arm which is fixed on the hinge pin (3).

17. The door hinge according to one or more of claims 9 to 16, **characterised in that** the arc (6), on the inside or on the outside of which the catching profile (21) is formed, defines a recess (5) of a contour plate (4), which is fixedly connected with one of the two brackets (1 or 2), while the rotary support of rotor (24) is connected with the other one of the two brackets (2 or 1).

18. The door hinge according to one or more of claims 1 to 17, **characterised in that** the catching profile (21) is formed on the inside of a carrying part, such as on the arc (6), of a contour plate (4), which is fixedly connected to the door bracket (1), and **in that** parts carrying the rotor (24) are fixedly connected to the hinge pin (3) which, in the assembled state of the hinge, extends through the gudgeon (1b) of the door bracket (1) where it is rotatably supported, and which is fixed in an anti-rotation manner and secured against axial displacement within the gudgeon (2b) of the pillar bracket (2).

19. The door hinge according to claim 18, **characterised in that** the contour plate (4) comprising the carrying part is closed off by a covering plate (7) on the side adjacent to the door bracket (1).

20. The door hinge according to claim 18 or 19, **characterised in that** the hinge pin (3) has axially effective securing members on both ends, in particular clips (11, 12).

21. The door hinge according to one or more of claims 18 to 20, **characterised in that** the components forming the arrester, in particular the catching profile (21) and the rotor (24), and the pressing or spring means, are covered by a protective cap (11b).

22. The door hinge according to claim 21, **characterised in that** the protective cap (11b), in its cross section, essentially corresponds to the contour of the contour plate (4) of the arrester.

23. The door hinge according to one or more of claims 1 to 22, **characterised in that** the hinge pin (3), in the pre-assembled state of the door hinge, together with the gudgeon of each bracket, preferably the door bracket (1), is secured by a pin (15), extending through gudgeon (1b) into an opening, in particular a groove (16), on the circumference of the hinge pin (3).

24. The door hinge according to any one of the preceding claims, **characterised in that** the contour plate (4) with the recesses (22) of the catching profile (21) arranged on the outside of the arc (6), is arranged in an anti-rotation manner with the hinge pin (3), and the latter is arranged on the one hand in an anti-rotation manner with the gudgeon (1b) of the door bracket (1) and on the other hand rotatable with the gudgeon (2b) of the pillar bracket (2) (Fig. 12).

25. The door hinge according to claim 24, **characterised in that** the free arm (18) of the hoop spring (17) supporting the rotor (24) extends below the pillar bracket (2) and extends further, preferably bended in a double U-shaped spring part, which is fixed on the wing (2a) of the pillar bracket (2) (Fig. 12).

26. The door hinge according to claim 25, **characterised in that** the rotor (24) is rotatably supported on the top free end of the free arm (18) of the hoop spring (17) and is resiliently pressed against the catching profile (21) of the contour plate (4) (Fig. 12).

27. The door hinge according to claim 26, **characterised in that** above and/or below the rotor (24), a disk (33) is fixed, or integrally formed with the latter, which partially overlaps from above or from below with the contour plate (4).

28. The door hinge according to any one of the preceding claims, **characterised in that**, when the wings (25) of the rotor (24) are formed as rollers (25a), bearing pins (34) are fixed as rotary bearings for the rollers (25a).

## Revendications

1. Charnière de porte pour automobiles avec un arrêt constituée par
- deux consoles, à savoir
- une console de colonne (2) et
- une console de porte (4)
- qui sont reliées l'une à l'autre à la manière d'une articulation tournante par un tourillon de charnière (3),
- l'arrêt présentant un profilé d'enclenchement constitué par des évidements (22) et des bossages (27) sur l'une des deux consoles,
- avec lequel un élément d'enclenchement est en prise sous pression sur l'autre des deux consoles, en particulier sous la pression d'un ressort,
- l'élément d'enclenchement réalisant un mouvement relatif le long du profilé d'enclenchement lors du pivotement de la porte et
- s'enclenchant dans l'un des évidements (22) du profilé d'enclenchement pour bloquer la porte lors de l'ouverture ou de la fermeture,
- l'élément d'enclenchement étant constitué par un rotor (24) avec au moins deux pales (25)
- et les pales (25) formant lors du roulement du rotor (24) sur le profilé d'enclenchement (21) des appariements de roulements avec des évidements voisins (22),
**caractérisée en ce que**
- pour bloquer la porte dans des positions prédéfinies deux pales (25) s'enclenchent simultanément dans des évidements voisins (22).

2. Charnière de porte selon la revendication 1, **caractérisée en ce que** les extrémités des pales (25) du rotor (24) qui sont orientées radialement vers l'extérieur et les évidements (22) du profilé d'enclenchement (21) sont configurées respectivement arquées.

3. Charnière de porte selon la revendication 1 ou 2, **caractérisée en ce que** les extrémités des pales (25) du rotor (24) et les évidements (22) du profilé d'enclenchement (21) correspondent pour ce qui est de la forme respectivement à une section d'arc de cercle.

4. Charnière de porte selon la revendication 2 ou 3, **caractérisée en ce que** le rotor (24) présente une partie de moyeu (24a) pour un axe de rotation (26) et au choix des pales (25) qui partent à partir d'ici en une pièce avec la partie moyeu (24a), comme pour une roue dentée, ou en variante un logement qui comprend la partie moyeu (24a), par exemple au moins un disque (33) sur lequel comme pales (25) des galets (25a) sont placés résistants à la rotation ou de préférence rotatifs, galets qui forment les sections d'arc de cercle pour s'enclencher dans les évidements (22) du profilé d'enclenchement (21), le rayon des sections d'arc de cercle étant respectivement égal.

5. Charnière de porte selon l'une ou plusieurs des revendications 2 à 4, **caractérisée en ce que** la forme et la grandeur des évidements (22) ainsi que leur écartement l'un par rapport à l'autre sont adaptés au nombre et à la configuration des pales (25) du rotor (24) de telle manière qu'une extrémité de pale et un évidement (22), lorsqu'ils sont en prise l'un avec l'ature, forment respectivement un palier pivotant pour le rotor (24) si bien que l'axe de rotation (26) du rotor (24) réalise, lors du roulement du rotor (24) sur le profilé d'enclenchement (21), respectivement un mouvement pivotant en forme d'arc, de préférence en forme d'arc de cercle, entre deux positions d'enclenchement.

6. Charnière de porte selon l'une ou plusieurs des revendications 1 à 5, **caractérisée en ce que** le rotor (24) présente deux, trois, quatre pales (25) ou davantage en arrangement symétrique ou en forme de segment d'arc de cercle.

7. Charnière de porte selon l'une ou plusieurs des revendications 1 à 6, **caractérisée en ce qu'**entre le premier et le dernier évidement (22) du profilé d'enclenchement (21) trois autres évidements (22) sont placés si bien que deux positions intermédiaires du rotor (24) sont possibles.

8. Charnière de porte selon l'une ou plusieurs des revendications 1 à 7, **caractérisée en ce que** le premier évidement (22) avec lequel une pale (25) du rotor (24) est en prise, lorsque la porte est fermée, présente une prolongation (22a) si bien que le rotor (24) en position fermée de la porte peut être déplacé au-delà de ce qu'il est convenu d'appeler la position 0 de la charnière.

9. Charnière de porte selon l'une ou plusieurs des revendications 1 à 8, **caractérisée en ce que** le profilé d'enclenchement (21) est configuré sur le côté intérieur ou sur le côté extérieur d'un arc (6) qui est relié fixement à l'une des deux consoles (1 ou 2) et le rotor (24) est configuré pour pivoter avec l'autre console (2 ou 1).

10. Charnière de porte selon l'une ou plusieurs des revendications 1 à 9, **caractérisée en ce que** le profilé d'enclenchement (21) forme un segment d'un arc de cercle dont le centre repose sur l'axe (27) du tourillon de charnière (3).

11. Charnière de porte selon l'une ou plusieurs des revendications précédentes, **caractérisée en ce que** le rotor (24) est positionné rotatif sur un axe de rotation (26) qui est sous la pression d'un ressort en direction du profilé d'enclenchement (21).

12. Charnière de porte selon la revendication 11, **caractérisée en ce que** l'axe de rotation (26) sollicité par ressort est configuré à l'extrémité libre d'un bras (18) d'un ressort d'étrier (17).

13. Charnière de porte selon la revendication 12, **caractérisée en ce que** l'autre bras (19) du ressort d'étrier (17) est fixé au tourillon de charnière (3).

14. Charnière de porte selon la revendication 13, **caractérisée en ce que** l'autre bras (19) du ressort d'étrier (17) s'étend à travers une forure coaxiale (3b) dans le tourillon de charnière (3) et est bloqué radialement et axialement dans cette position.

15. Charnière de porte selon la revendication 14, **caractérisée en ce que** le bras libre (18) du ressort d'étrier (17) pousse le rotor (24) sous la précontrainte du ressort contre le profilé d'enclenchement (21) sur le côté intérieur ou sur le côté extérieur de l'arc (6).

16. Charnière de porte selon la revendication 15, **caractérisée en ce que** le bras libre (18) du ressort d'étrier (17) est guidé dans une rainure radiale (9) d'un bras de guidage qui est fixé au tourillon de charnière (3).

17. Charnière de porte selon l'une ou plusieurs des revendications 9 à 16, **caractérisée en ce que** l'arc (6) sur le côté intérieur ou sur le côté extérieur duquel le profilé d'enclenchement (21) est configuré délimite un évidement (5) d'une plaque arquée (4) qui est reliée fixement à l'une des deux consoles (1 ou 2) tandis que le palier tournant du rotor (24) est relié à l'autre des deux consoles (2 ou 1).

18. Charnière de porte selon l'une ou plusieurs des revendications 1 à 17, **caractérisée en ce que** le profilé d'enclenchement (21) est configuré à l'intérieur sur une pièce de logement, par exemple sur l'arc (6) d'une plaque arquée (4) qui est reliée fixement à la console de porte (1) et que des pièces qui portent le rotor (24) sont reliées de manière fixe au tourillon de charnière (3) qui s'étend, en position montée de la charnière, à travers l'oeillet de charnière (1b) de la console de porte (1) où il est positionné rotatif et qui est fixé résistant à la rotation ainsi que bloqué contre le déplacement axial dans l'oeillet de charnière (2b) de la console de colonne (2).

19. Charnière de porte selon la revendication 18, **caractérisée en ce que** la plaque arquée (4) qui comprend la pièce de logement est terminée sur le côté adjacent à la console de porte (1) par une plaque de recouvrement (7).

20. Charnière de porte selon la revendication 18 ou 19, **caractérisée en ce que** le tourillon de charnière (3) porte aux deux extrémités des blocages qui agissent axialement, en particulier des pinces (11, 12).

21. Charnière de porte selon l'une ou plusieurs des revendications 18 à 20, **caractérisée en ce que** les composants qui forment l'arrêt, en particulier le profilé d'enclenchement (21) et le rotor (24) ainsi que le dispositif de pression ou de ressort sont recouverts avec un capuchon de protection (11b).

22. Charnière de porte selon la revendication 21, **caractérisée en ce que** le capuchon de protection (11b) correspond en section substantiellement au profil des contours de la plaque arquée (4) de l'arrêt.

23. Charnière de porte selon l'une ou plusieurs des revendications 1 à 22, **caractérisée en ce que** le tourillon de charnière (3), lorsque la charnière de porte est en position prémontée, est bloqué avec l'oeillet de charnière de la console respective - de préférence de la console de porte (1) - par une broche (15) qui traverse l'oeillet de charnière (1b) en pénètrant dans une ouverture, en particulier dans une rainure (16) à la périphérie du tourillon de charnière (3).

24. Charnière de porte selon l'une des revendications précédentes, **caractérisée en ce que** la plaque arquée (4) avec des évidements (22) du profilé d'enclenchement (21) placés sur le côté extérieur de l'arc (6) est placée résistante à la rotation avec le tourillon de charnière (3) et que celui-ci est placé d'une part résistant à la rotation avec l'oeillet de charnière (1b) de la console de porte (1) et d'autre part rotatif dans l'oeillet de charnière (2b) de la console de colonne (2) (figure 12).

25. Charnière de porte selon la revendication 24, **caractérisée en ce que** le bras libre (18) du ressort d'étrier (17) qui porte le rotor (24) rotativement s'étend au-dessous de la console de colonne (2) et se poursuit dans une partie de ressort de préférence recourbée de préférence deux fois en forme d'U qui est fixée à l'aile (2a) de la console de colonne (2) (figure 12).

26. Charnière de porte selon la revendication 25, **caractérisée en ce que** le rotor (24) à l'extrémité libre supérieure du bras libre (18) du ressort d'étrier (17) est positionné rotatif et est appuyé élastiquement contre le profilé d'enclenchement (21) de la plaque arquée (4) (figure 12).

27. Charnière de porte selon la revendication 26, **caractérisée en ce qu'**un disque (33) est fixé au-dessus et/ou au-dessous du rotor (24) à celui-ci ou est configuré en une pièce avec celui-ci, disque qui recouvre la plaque arquée (4) partiellement par le haut ou le bas.

28. Charnière de porte selon l'une des revendications précédentes, **caractérisée en ce que** dans le cas de la configuration des pales (25) du rotor (24) comme galets (25a) des tourillons (34) sont fixés comme pivots pour les galets (25a).
